# EUROPÄISCHE PATENTSCHRIFT

(11) **EP 0 678 613 B1**
(45) Veröffentlichungstag und Bekanntmachung des Hinweises auf die Patenterteilung: **02.11.2000**
(21) Anmeldenummer: 95105355.2
(22) Anmeldetag: 10.04.1995
(51) Int. Cl.: D06B 5/08

(54) **Vorrichtung zum durchströmenden Behandeln von Textilgut od. Dgl.**
Device for forcing a treating fluid through a textile material
Dispositif pour forcer un fluide de traitement à travers une matière textile

(30) Priorität: 20.04.1994 DE 4413779
(43) Veröffentlichungstag der Anmeldung: 25.10.1995
(73) Patentinhaber: FLEISSNER GmbH & Co. KG Maschinenfabrik, D-63328 Egelsbach (DE)
(72) Erfinder: Fleissner, Gerold, CH-6300 Zug (CH)
(74) Vertreter: Neumann, Gerd, Dipl.-Ing.

(56) Entgegenhaltungen:
- DE-A- 3 821 330
- DE-B- 1 146 024

## Beschreibung

Die Erfindung bezieht sich auf eine Vorrichtung zum durchströmenden Behandein von Textilgut, Vliesen oder Papier mit einem gasförmigen oder flüssigen, in der Vorrichtung umgewälzten Behandlungsmittel mit einer unter Saugzug stehenden, stirnseitig Böden aufweisenden durchlässigen Trommel als Transportelement, welche an ihrem Umfang mit einem siebförmigen Belag bedeckt ist, wobei zwischen den Böden der Trommel Blechstreifen ungebogen sich von Boden zu Boden gerade erstrecken, deren Breitenausdehnung sich in radialer Richtung erstreckt, und zwischen den Blechstreifen gleichmäßig über die Länge der Trommel verteilt einstückige Verbindungselemente angeordnet sind, die dem Sollabstand der unmittelbar benachbarten Blechstreifen entsprechend breit ausgebildet und beidseitig mit den angrenzenden Blechstreifen fest verbunden sind, wobei das jeweilige Verbindungselement stegförmig ausgebildet und in Umfangsrichtung der Trommel mit mindestens einer Bohrung versehen ist, für mindestens eine Schraube und/oder ähnliches mit einem Gewinde versehenes Befestigungselement, und mit den zwei benachbarten Blechstreifen oder Verbindungselementen verbindbar ist.

Eine Vorrichtung dieser Art ist durch die EP-A-0315961 und die DE 38 21 330 A1 (Oberbegriff der Ansprüche 1 und 2) bekannt. Sie hat den unübertroffenen Vorteil, daß sie höchst luftdurchlässig ist, ohne daß dadurch die Stabilität der Trommel vermindert ist. Ohne auf eine Schweißkonstruktion zurückgreifen zu müssen, sind durch die hier vorzugsweise vorgesehene Schraubverbindung der in Umfangsrichtung verlaufenden Verbindungselemente mit den längs über die Trommel sich erstreckenden Blechstreifen rund über die Trommel fest verbunden. Die so nachteiligen Gefügeverwandlungen im Metall beim Herstellen von ansonsten notwendigen Schweißnähten sind bei dieser Schraubkonstruktion vermieden.

In der Praxis hat es sich herausgestellt, daß insbesondere bei extremen Trommellängen und dabei sogar kleinen Trommeldurchmessern die Luftgeschwindigkeit im Zentrum der Trommel zum Ventilator hin sehr groß wird. Zusätzlich wirken sich die entstehenden Flächenbelastungen auf der Trommel - je nach der Dichte des zu behandelnden Gutes - auf die Rundlaufgenauigkeit der Trommel aus.

Der Erfindung liegt die Aufgabe zugrunde, eine Siebtrommel mit dieser besonderen Konstruktion nach der Gattung so auszubilden, daß die extreme Luftdurchlässigkeit erhalten bleibt, jedoch die Gleichmäßigkeit der Durchströmung der Trommel über die Länge der Trommel erhöht wird. Weiterhin soll eine Maßnahme ergriffen werden, um die ursprüngliche Rundlaufgenauigkeit der Trommel auch bei extremen Belastungen dauerhaft beibehalten zu können.

Zur Lösung dieser Aufgabe ist nach der Erfindung vorgesehen, daß radial einwärts unterhalb der Innenkanten der Blechstreifen eine mit Durchbrüchen versehene zusätzliche Blechtrommel parallel über die ganze Länge der Trommel angeordnet ist, so daß nunmehr die Trommel einen Mantel aufweist bestehend aus einer streifenförmigen Blechstruktur mit Siebgewebe außen und einer zusätzlichen Blechtrommel innen.

Es ist bekannt, zur Erhöhung des Staudruckes vor der Behandlungskammer, vor der Siebtrommelanordnung eine Stau- sprich Siebdecke anzuordnen, die für die Verteilung der vom Ventilator zuströmenden Luft längs über die Arbeitsbreite der Trommel sorgt. Es ist die Erkenntnis, daß diese Staudecke bei der großen Luftdurchlässigkeit der gattungsgemäßen Siebtrommelkonstruktion zur Erzeugung einer gleichmäßigen Durchströmung nicht ausreicht. Den Staudruck vor der Siebtrommel durch kleinere Öffnungen in der Staudecke zu erhöhen und damit evtl. die Verteilung der zuströmenden Luft zu vergleichmäßigen, ist nicht sinnvoll, da dies die Trockenleistung der Trommel zu sehr beeinträchtigt. Der Erfinder ist auf die Idee gekommen, unter Beibehaltung der Trommelkonstruktion und damit der extremen Luftdurchlässigkeit der Trommel einen Staudruck jenseits der Auflagefläche für das Textilgut od. dgl. zu erzeugen, und zwar durch eine zusätzlich Trommel, die als gelochte Blechtrommel ausgebildet sein soll. Diese über die ganze Arbeitsbreite sich erstreckende Blechtrommel sollte vorzugsweise unmittelbar im Anschluß an die Innenkanten der längs der Trommel sich erstreckenden Blechstreifen angeordnet sein. Dies hat nämlich den Vorteil, daß das Luftvolumen der Innentrommel bei kleinen Trommeldurchmessern nicht noch weiter vermindert ist. Dies ist wichtig bezüglich der dort entstehenden Luftgeschwindigkeiten zum Ventilator und bezüglich des zu konstruierenden Durchmessers für den Ansaugstutzen des Ventilators. Ein weiterer Vorteil ergibt sich durch diese zusätzliche Trommel dadurch, daß jetzt die Rundlaufgenauigkeit dauerhaft stabilisiert ist.

Es ist bekannt, durch eine zweite Siebtrommel innerhalb einer der das Gut tragenden Trommel den Luftdurchströmwiderstand zu erhöhen, und zwar um die vom jetzt schmäleren Textilgut nicht belegten Randstreifen der Trommel nicht durch ein gesondertes Blech oder ein Tuch abdecken zu müssen. Diese Konstruktion hat aber hierfür keinen Hinweis, weil es hier auf die Strömungsgeschwindigkeit in der Trommel und auf die Rundlaufgenauigkeit der gattungsgemäßen Trommel ankommt.

Bei einer ähnlichen Vorrichtung wie der nach der Gattung des ersten Anspruches, bei der aber über die Höhe des Blechstreifens sich durch das stegförmige Verbindungselement nur eine Schraube erstreckt und damit auch nur eine Bohrung im Blechstreifen vorgesehen ist, kann die Gesamtkonstruktion einfacher und damit preiswerter gestaltet werden, wenn die jeweiligen Verbindungselemente aus nur einem Röhrchen gebildet sind, durch nur die eine Schraube über die Höhe der Blechstreifen schiebbar ist, und dann zusätzlich radial einwärts unterhalb der Innenkanten der Blechstreifen die mit Durchbrüchen versehene zusätzliche Blechtrommel parallel über die ganze Länge der Trommel angeordnet ist, so daß nunmehr auch hier die Trommel einen Mantel aufweist bestehend aus einer streifenförmigen Blechstruktur mit Siebgewebe außen und einer zusätzlichen Blechtrommel innen. Damit die jeweils mit parallelen Stirnseiten abgeschnittenen Röhrchen an der radial gleich vom Mittelpunkt der Trommel eingebrachten Bohrung im Blechstreifen exakt anliegen, ist die Anlagefläche an den Blechstreifen für die Stirnseiten des Röhrchen parallel zur benachbarten Fläche des Blechstreifens zu gestalten. Dies erfolgt durch eine Einfräsung in der Fläche zumindest im Außendurchmesser des Röhrchens, wobei sie radial einwärts zunehmend tiefer auszurichten ist. Auf diese Weise sind die Anlageflächen des Röhrchens auch bei radial und damit auseinander verlaufenden Blechstreifen parallel zueinander.

In der Zeichnung ist ein Ausführungsbeispiel der Vorrichtung nach der Erfindung dargestellt. Es zeigen:
- Fig. 1: einen Schnitt längs durch eine übliche Siebtrommelvorrichtung, deren Mantel hier aus einer streifenförmigen Blechstruktur mit Siebgewebe außen und einer zusätzlichen gelochten Blechtrommel innen besteht,
- Fig. 2: in vergrößerter Darstellung der Mantel dieser Siebtrommelvorrichtung im gleichen Schnitt wie Fig. 1 und
- Fig. 3: in vergrößerter Darstellung der Mantel der Siebtrommel im Schnitt senkrecht zu dem nach Fig. 1 oder 2 mit nur einem Verbindungselement oder nur einer Schraube über die Höhe des Blechstreifens.

Die Siebtrommelvorrichtung nach Fig. 1 entspricht im wesentlichen der z. B. nach der EP 0 315 961 A1. Auf die Offenbarung in dieser Schrift wird Bezug genommen.

Eine Siebtrommelvorrichtung besteht grundsätzlich aus einem etwa rechteckigen Gehäuse 1, das durch eine Zwischenwand 2 in einen Behandlungsraum 3 und einen Ventilatorraum 4 unterteilt ist. Im Behandlungsraum 3 ist die Siebtrommel 5 und konzentrisch zu dieser im Ventilatorraum 4 ein Ventilator 6 drehbar gelagert. Selbstverständlich kann der Ventilatorraum auch in einem von dem Siebtrommelgehäuse 1 abgetrennten, hier nicht dargestellten, gesonderten Ventilatorgehäuse angeordnet sein. Jedenfalls setzt der Ventilator das Innere der Trommel 5 unter Saugzug. Auch ist die Trommelkonstruktion an einer Naßbehandlungsvorrichtung, die auch nur zum Absaugen von Flüssigkeit dienen kann, Gegenstand des Patentes. Die Gesamtkontruktion ist dann entsprechend anzupassen.

Gemäß der Fig. 1 sind ober- und unterhalb des Ventilators 6 jeweils Heizaggregate 7 angeordnet, die aus mit Heizmedium durchflossenen Rohren bestehen. Die Siebtrommel ist in dem nicht vom Textilgut 19 bedeckten Bereich innen von einer Innenabdeckung 8 gegen den Saugzug abgedeckt. Die wirksame Haut der Siebtrommel ist durch die weiter unten beschriebene Blechstreifenstruktur nach Fig. 2 gebildet. Diese ist außen von einem feinmaschigem Sieb 9 umschlungen, das an der Stirnseite der Trommel an den beiden Böden 11, 12 gespannt gehalten ist.

Die Blechstreifenstruktur besteht aus axial ausgerichteten Blechstreifen 10, deren radial ausgerichtete Höhe aus Fig. 2 hervorgeht. Damit liegt also der siebförmige Belag 9 nur auf den radial außen angeordneten Kanten der Blechstreifen 10 auf. Die Blechstreifen 10 sind mit einem definierten Abstand nebeneinander an den beiden Böden 11, 12 durch nicht dargestellte Schrauben befestigt. Damit dieser Abstand über die Breite der Trommel fixiert ist, sind als Abstandhalter dienende, im ganzen mit 20 bezeichnete Verbindungselemente vorbunden sind. Statt der jeweils pro Verbindungselement dargestellten zwei Schrauben kann auch nur eine dienen.

Die Verbindungselemente 20 weisen gemäß Fig. 2 an ihren Anlageflächen an den Blechstreifen 10 einen rechteckigen Flansch 22 auf. Der radial außen sich erstreckende Bereich des Verbindungselementes 20 besteht aus dem Steg 24, auf dem auch das Sieb 9 aufliegen kann. Radial innen weist das Verbindungselement 20 einen verbreiterten Fuß 28 auf, während der übrige Bereich 26 des Verbindungselementes mit Ausnahme in Höhe der Schraubendurchgänge 25, 27 schmal im Querschnitt ausgebildet ist. Die Verbindung der Verbindungselemente 20 untereinander erfolgt mittels Stangen 29, 29' und 30 30' mit Gewinden zumindest an den beiden Enden, auf die dann die Muttern 31 innerhalb eines Verbindungselementes 20' aufgeschraubt werden.

Die Fig. 3 zeigt ein anderes Ausführungsbeispiel, bei dem nämlich die Bleichstreifen 10 durch Verbindungselemente 20 miteinander verbunden sind, die etwa in der Mitte der radialen Höhe der Blechstreifen 10 angeordnet sind. Sie bestehen aus einem Röhrchen 33, durch das sich eine Schraube 29 erstreckt. Das Röhrchen liegt mit seinen parallel zueinander ausgerichteten Stirnseiten an den beiden benachbarten Flächen der Blechstreifen 10 in der Höhe an, in der die Bohrungen 34 für den Durchtritt der Schraube 29 durch die Blechstreifen 10 angeordnet sind. Die Blechstreifen 10 sind radial ausgerichtet. Je nach Durchmesser der Trommel 5 spreizen sich die Blechstreifen mehr oder weniger am Außenumfang. Um diese Maßdifferenz für die Anlage der Röhrchen 33 an den Blechstreifen 10 auszugleichen, ist in Höhe der Bohrung 34 auf der einen Seite des Blechstreifens 10 eine Ausfräsung 35, die in der Fläche dem Durchmesser des Röhrchens 33 entspricht und sich radial einwärts vertieft. Die Neigung der Ausfräsung entspricht der Spreizung der Blechstreifen 10, bzw. ist derart, daß die Anlageflächen des Röhrchens 33 an den benachbarten Blechstreifen 10 parallel zueinander ausgerichtet sind.

Selbstverständlich könnten die Blechstreifen 10 auch unverändert glatt bleiben und die Röhrchen entsprechend schief an der einen Stirnseite angefräst werden, dies macht aber Probleme bei der Montage der Trommel. Da die Schrauben 29 beim Anziehen in der Rundung der Trommel 5 verbogen werden, verlagert sich das jeweilige Röhrchen um ein geringes Maß, was durch die punktierte Linie angedeutet ist. das jeweilige Röhrchen um ein geringes Maß, was durch die punktierte Linie angedeutet ist.

Diese Konstruktion ist gegenüber der nach Fig. 2 preiswerter und dennoch stabil. Die Konstruktionen können getrennt an einer Trommel oder auch gemeinsam auf einer Trommel zur Anwendung kommen. Es ist insbesondere eine Kombination sinnvoll, wenn Luft-Falschströmungen am Rand der Trommel verhindert werden sollen. Dies ist der Fall, wenn ein schmaleres Textilgut 19 auf der Trommel aufliegt und eine seitliche Abdeckung der Trommel den nicht vom Gut bedeckten Teil der Trommel von der Luftzuströmung abdeckt. Sind dann keine Trennflächen zwischen Siebgewebe 9 und Trommel 5, so strömt die auf der Innenseite der Trommel abgesaugte Luft in den Kanälen zwischen den Blechstreifen, was zu Druckverlusten führt. Deshalb sind an den Stirnseiten der Trommeln derartigen stegförmige Teile 24, 25, 27, 28 oder ähnliche Konstruktionen vorteilhaft.

Diese aus Fig. 2 oder 3 hervorgehende Siebtrommelmantelstruktur ist durch eine zusätzliche Blechtrommel 15 ergänzt. Diese normal gelochte Blechtrommel 15 erstreckt sich auf der Innenseite der Blechstreifen 10 und liegt auf deren Innenkanten 32 an. Durch diese Blechtrommel 15 ist die freie Durchströmfläche der Trommelkonstruktion nicht beeinträchtigt, jedoch wird durch deren Anwesenheit die Gleichmäßigkeit der Durchströmung über die Länge der Trommel erhöht und die Biegesteifigkeit der Trommel insgesamt verbessert. Selbstverständlich liegt jetzt die Innenabdeckung 8 an der Blechtrommel 15 an, was ein weiterer Vorteil im Zusammenhang mit der besseren Abdichtung für den nicht vom Gut 19 bedeckten Bereich der Trommel anbetrifft.

## Patentansprüche

1. Vorrichtung zum durchströmenden Behandeln von Textilgut, Vliesen oder Papier mit einem gasförmigen oder flüssigen, in der Vorrichtung umgewälzten Behandlungsmittel mit einer unter Saugzug stehenden, stirnseitig Böden (11, 12) aufweisenden durchlässigen Trommel (5) als Transportelement, welche an ihrem Umfang mit einem Siebgewebe (9) bedeckt ist, wobei zwischen den Böden (11, 12) der Trommel (5) Blechstreifen (10) ungebogen sich von Boden (11) zu Boden (12) gerade erstrecken, deren Breitenausdehnung sich in radialer Richtung erstreckt, und zwischen den Blechstreifen (10) gleichmäßig über die Länge der Trommel (5) verteilt einstückige Verbindungselemente (20) angeordnet sind, die dem Sollabstand der unmittelbar benachbarten Blechstreifen (10) entsprechend breit ausgebildet und beidseitig mit den angrenzenden Blechstreifen (10) fest verbunden sind, wobei das jeweilige Verbindungselement (20) stegförmig ausgebildet und in Umfangsrichtung der Trommel (5) mit mindestens einer Bohrung versehen ist, für mindestens eine Schraube (29, 29'; 30, 30') und/oder ähnliches mit einem Gewinde versehenes Befestigungselement, und mit den zwei benachbarten Blechstreifen (10) oder Verbindungselementen (20) verbindbar ist, dadurch gekennzeichnet, daß radial einwärts unterhalb der Innenkanten (32) der Blechstreifen (10) eine mit Durchbrüchen versehene zusätzliche Blechtrommel (15) parallel über die ganze Länge der Trommel (5) angeordnet ist, so daß nunmehr die Trommel (5) einen Mantel aufweist bestehend aus einer streifenförmigen Blechstruktur (10) mit Siebgewebe (9) außen und einer zusätzlichen Blechtrommel (15) innen.

2. Vorrichtung zum durchströmenden Behandeln von Textilgut, Vliesen oder Papier mit einem gasförmigen oder flüssigen, in der Vorrichtung umgewälzten Behandlungsmittel mit einer unter Saugzug stehenden, stirnseitig Böden (11, 12) aufweisenden durchlässigen Trommel (5) als Transportelement, welche an ihrem Umfang mit einem Siebgewebe (9) bedeckt ist, wobei zwischen den Böden (11, 12) der Trommel (5) Blechstreifen (10) ungebogen sich von Boden (11) zu Boden (12) gerade erstrecken, deren Breitenausdehnung sich in radialer Richtung erstreckt, und zwischen den Blechstreifen (10) gleichmäßig über die Länge der Trommel (5) verteilt einstückige Verbindungselemente (20) angeordnet sind, die dem Sollabstand der unmittelbar benachbarten Blechstreifen (10) entsprechend breit ausgebildet und beidseitig mit den angrenzenden Blechstreifen (10) mit einer Schraube (29, 29'; 30, 30') und/oder ähnliches mit einem Gewinde versehenes Befestigungselement fest verbunden sind, dadurch gekennzeichnet, daß über die Höhe der Blechstreifen (10) jeweils nur eine Bohrung (34) in den Blechstreifen (10) vorgesehen ist, daß die jeweiligen Verbindungselemente aus einem Röhrchen (33) gebildet sind, durch nur die eine Schraube (29) über die Höhe der Blechstreifen (10) schiebbar ist, und daß radial einwärts unterhalb der Innenkanten (32) der Blechstreifen (10) eine mit Durchbrüchen versehene zusätzliche Blechtrommel (15) parallel über die ganze Länge der Trommel (5) angeordnet ist, so daß nunmehr die Trommel (5) einen Mantel aufweist bestehend aus einer streifenförmigen Blechstruktur (10) mit Siebgewebe (9) außen und einer zusätzlichen Blechtrommel (15) innen.

3. Vorrichtung nach Anspruch 1 oder 2, dadurch gekennzeichnet, daß die Blechtrommel (15) gelocht ist.

4. Vorrichtung nach Anspruch 1, 2 oder 3, dadurch gekennzeichnet, daß die Blechtrommel (15) an den Innenkanten (32) der Blechstreifen (10) unmittelbar anliegt.

5. Vorrichtung nach Anspruch 2, dadurch gekennzeichnet, daß die Blechstreifen (10) in Höhe der einen Bohrung (34) für die nur eine Schraube (29) zumindest im Außendurchmesser des Röhrchens (33) eine radial einwärts zunehmend tiefere Einfräsung (35) aufweist zur Anlage der einen Stirnseite des Röhrchens (33).

6. Vorrichtung nach Anspruch 5, dadurch gekennzeichnet, daß die Neigung der Ausfräsung (35) derart vorgesehen ist, daß die gefräste Fläche parallel zur gegenüberliegend angeordneten Wandung des benachbarten, radial ausgerichteten Blechstreifens (10) ausgerichtet ist.

7. Vorrichtung nach Anspruch 5 oder 6, dadurch gekennzeichnet, daß die beiden Stirnseiten des Röhrchens (33) parallel zueinander geschnitten sind.

## Claims

1. Apparatus for the throughflow treatment of textile material, non-woven fabrics or paper with a gaseous or liquid treatment agent which is circulated in the apparatus, said apparatus including a permeable drum (5) as the conveying means, which drum is under suction and has bases (11, 12) on its end faces, and which drum is covered with a filter mesh (9) on its periphery, sheet metal strips (10) extending rectilinearly between the bases (11, 12) of the drum (5) in an uncurved manner from base (11) to base (12), the width of said strips extending in a radial direction, and one-piece connecting elements (20) being disposed between the sheet metal strips (10) so as to be uniformly distributed over the length of the drum (5), said elements having a width which corresponds to the intended spacing between the directly adjacent sheet metal strips (10) and being securedly connected on both sides to the abutting sheet metal strips (10), the respective connecting element (20) having a web-like configuration and, when viewed with respect to the circumferential direction of the drum (5), being provided with at least one bore for at least one screw (29, 29'; 30, 30') and/or for a similar securing means, which is provided with a thread, and being connectable to the two adjacent sheet metal strips (10) or connecting elements (20), characterised in that an additional sheet metal drum (15), which is provided with openings, is disposed radially inwardly beneath the internal edges (32) of the sheet metal strips (10) parallel over the entire length of the drum (5) so that the drum (5) now has a casing comprising a strip-like sheet metal structure (10) with filter mesh (9) externally and an additional sheet metal drum (15) internally.

2. Apparatus for the throughflow treatment of textile material, non-woven fabrics or paper with a gaseous or liquid treatment agent which is circulated in the apparatus, said apparatus including a permeable drum (5) as the conveying means, which drum is under suction and has bases (11, 12) on its end faces, and which drum is covered with a filter mesh (9) on its periphery, sheet metal strips (10) extending rectilinearly between the bases (11, 12) of the drum (5) in an uncurved manner from base (11) to base (12), the width of said strips extending in a radial direction, and one-piece connecting elements (20) being disposed between the sheet metal strips (10) so as to be uniformly distributed over the length of the drum (5), said elements having a width which corresponds to the intended spacing between the directly adjacent sheet metal strips (10) and being securedly connected on both sides to the abutting sheet metal strips (10) by means of a screw (29, 29'; 30, 30') and/or a similar securing means, which is provided with a thread, characterised in that only one bore (34) is provided in each of the sheet metal strips (10) over the height of the sheet metal strips (10), in that each of the connecting elements is formed from a small tube (33), through which only one screw (29) is slidable over the height of the sheet metal strips (10), and in that an additional sheet metal drum (15), which is provided with openings, is disposed radially inwardly beneath the internal edges (32) of the sheet metal strips (10) parallel over the entire length of the drum (5) so that the drum (5) now has a casing comprising a strip-like sheet metal structure (10) with filter mesh (9) externally and an additional sheet metal drum (15) internally.

3. Apparatus according to claim 1 or 2, characterised in that the sheet metal drum (15) is perforated.

4. Apparatus according to claim 1, 2 or 3, characterised in that the sheet metal drum (15) abuts directly against the internal edges (32) of the sheet metal strips (10).

5. Apparatus according to claim 2, characterised in that the sheet metal strip (10) has a milled recess (35), which is increasingly deeper radially inwardly, for the abutment of one end face of the small tube (33).

6. Apparatus according to claim 5, characterised in that the inclination of the milled recess (35) is provided in such a manner that the milled face is orientated parallel to the oppositely disposed wall of the adjacent, radially orientated sheet metal strip (10).

7. Apparatus according to claim 5 or 6, characterised in that the two end faces of the small tube (33) are cut parallel to each other.

## Revendications

1. Dispositif destiné au traitement continu de textile, voile de carde ou papier, comprenant un agent de traitement gazeux ou liquide laminé dans le dispositif, avec comme élément de transport un tambour (5) perméable situé sous un courant d'aspiration et présentant des fonds frontaux (11, 12) dont le pourtour est couvert d'un tissu à tamis (9), des bandes de tôle qui s'étendent en largeur dans le sens radial étant disposés en ligne droite entre les fonds (11, 12) du tambour (5), d'un fond (11) à l'autre (12), et des éléments de raccordement (20) monoblocs dont la largeur varie en fonction de la distance théorique entre bandes de tôle voisines (10) étant fermement reliées de chaque côté à la bande de tôle adjacente, les éléments de raccordement (20) étant en forme de nervure et dotés dans le sens périphérique du tambour (5) d'au moins un alésage pour au moins une vis (29, 29'; 30, 30') et / ou d'un élément de raccordement similaire doté d'un filetage et raccordable aux deux bandes de tôle (10) ou éléments de raccordement (20) contigüs, caractérisé en ce que un tambour en tôle (15) supplémentaire disposant d'ouvertures est disposé parallèlement sur toute la longeur du tambour (5), de telle sorte que le tambour (5) présente un manteau constitué d'une structure en tôle stratifiée (10) avec tissu à tamis (9) à l'extérieur et tambour en tôle (15) supplémentaire à l'intérieur.

2. Dispositif destiné au traitement continu de textile, voile de carde ou papier, comprenant un agent de traitement gazeux ou liquide laminé dans le dispositif, avec comme élément de transport un tambour (5) perméable situé sous un courant d'aspiration et présentant des fonds frontaux (11, 12) dont le pourtour est couvert d'un tissu à tamis (9), des bandes de tôle qui s'étendent en largeur dans le sens radial étant disposés en ligne droite entre les fonds (11, 12) du tambour (5), d'un fond (11) à l'autre (12), et des éléments de raccordement (20) monoblocs dont la largeur varie en fonction de la distance théorique entre bandes de tôle voisins (10) étant fermement reliés de chaque côté à la bande de tôle adjacent, par le biais d'une vis et/ou d'un élément de fixation pourvu d'un filetage, caractérisé en ce que les bandes de tôle (10) ne disposent que d'un seul alésage (34) sur toute la hauteur des bandes de tôle (10), les différents éléments de connexion sont constitués d'une petit tuyau dans lequel seule la vis (29) peut être insérée sur toute la hauteur de la bande de tôle (10) et un tambour en tôle (15) supplémentaire pourvu d'ouvertures est disposé vers l'intérieur sous les arêtes intérieures (32) des bandes de tôle (10), parallèlement et sur toute la longueur du tambour (5), de telle sorte que le tambour (5) présente un manteau constitué d'une structure en tôle stratifiée (10) avec tissu à tamis (9) à l'extérieur et tambour en tôle (15) supplémentaire à l'intérieur.

3. Dispositif selon la revendication 1 ou 2, caractérisé en ce que le tambour en tôle (15) est perforé.

4. Dispositif selon la revendication 1, 2 ou 3, caractérisé en ce que le tambour en tôle (15) est directement situé sur les arêtes intérieures (32) des bandes de tôle (10).

5. Dispositif selon la revendication 2, caractérisé en ce que les bandes de tôle (10) présentent, sur toute la hauteur de l'alésage (34) de la seule vis (29), au moins sur tout le diamètre extérieur du petit tuyau (33), un fraisage de plus en plus profond orienté vers l'intérieur, dans le sens radial, et destiné à supporter la surface d'attaque du petit tuyau (33).

6. Dispositif selon la revendication 5, caractérisé en ce que l'inclinaison du fraisage (35) est telle que la surface fraisée est parallèle à la paroi opposée de la bande de tôle (10) voisine orientée dans le sens radial.

7. Dispositif selon la revendication 5 ou 6, caractérisé en ce que les deux surfaces d'attaque du petit tuyau (33) sont découpées parallèlement l'une à l'autre.
